# EUROPÄISCHE PATENTSCHRIFT

(11) **EP 0 906 163 B1**
(45) Veröffentlichungstag und Bekanntmachung des Hinweises auf die Patenterteilung: **12.12.2001**
(21) Anmeldenummer: 97925824.1
(22) Anmeldetag: 21.04.1997
(51) Int. Cl.: B22D 11/12, B22D 11/10

(54) **STRANGGIESSANLAGE FÜR KNÜPPEL**
CONTINUOUS CASTING PLANT FOR BILLETS
INSTALLATION DE COULEE CONTINUE POUR BILLETTES

(30) Priorität: 10.05.1996 DE 19620306; 12.08.1996 DE 19633620
(43) Veröffentlichungstag der Anmeldung: 07.04.1999
(73) Patentinhaber: SMS Demag AG, 40237 Düsseldorf (DE)
(72) Erfinder: PLESCHIUTSCHNIGG, Fritz-Peter, D-47269 Duisburg (DE)
(74) Vertreter: Meissner, Peter E., Dipl.-Ing.
(86) Internationale Anmeldenummer: DE9700818
(87) Internationale Veröffentlichungsnummer: WO9743065

(56) Entgegenhaltungen:
- EP-A- 0 389 918
- EP-A- 0 545 510
- WO-A-92/00819
- PATENT ABSTRACTS OF JAPAN vol. 009, no. 268 (M-424), 25.Oktober 1985 & JP 60 115351 A (DAIDO TOKUSHUKO KK), 21.Juni 1985,

## Beschreibung

Die Erfindung betrifft eine Stranggießanlage für Knüppel.

Diese Stranggießanlage ist insbesondere zum Vergießen von Knüppeln aus Stahl gedacht.

Knüppelanlagen werden üblicherweise über eine Düse im Verteiler mit freifallendem Gießstrahl in die Kokille gegossen. Zur Schmierung des Stranges findet hier Öl Verwendung.

Aus der EP 0 545 510 ist ein Verfahren zur Erzeugung von Walzvormaterial bekannt, bei dem flüssiger Stahl in eine wassergekühlte Stranggießkokille gegossen wird und der Stahl zum Teil unter Bildung einer ringförmigen Strangschale mit einer runden oder ovalen Form der Querschnittsfläche des Stranges erstarrt, wobei der so in der Kokille erzeugte Strang unterhalb der Kokille durch Stützmittel in seiner Querschnittsfläche reduziert wird.

Dieser Schrift ist zu entnehmen, daß eine Stranggießkokille herkömmlicher Bauart eingesetzt wird, also eine Düse mit freifallendem Gießstrahl und Öl als Schmiermittel.

Aus der DE 43 19 966 A1 ist es bekannt, dem Tauchausguß eine Form zu geben, dessen Aussenkanten äquidistant zur Innenfläche der Kokille ausgestaltet ist.

Aus DE-OS 2042897 ist eine Vorrichtung zum Gießen mit Gießrohren auf einer Stranggießanlage für Stahl bekannt, wobei mindestens eine Austrittsöffnung eines Gießrohres unterhalb eines mit Schlacke abgedeckten Badspiegels ausmündet, wobei das Gießrohr zum Schutz gegen Erosion von einem feuerfesten Ring umgeben ist.

Die Abmessungen der angegebenen Beispiele, insbesondere die Anordnung der Austrittsöffnung des Tauchrohres sind ein Hinweis darauf, daß es sich um eine Kokille für eine Brammenstranggießanlage für Stahl handelt.

Weiterhin sind Stranggießanlagen zum Herstellen von Knüppel und Blöcken aus stranggegossenen Stahlerzeugnissen bekannt, mit Abmessungen, deren Querschnittsflächen der Kokilleneintritte eine Größe aufweisen, bei denen normale Tauchausgüsse einsetzbar sind.

Sowohl aus der WO 92/00819 wie auch der EP A 0389 918 sind Vorrichtunen bekannt, mit denen Gießpulver auf die Badoberfläche einer Schmelze aufbringbar sind.

Die Erfindung hat sich das Ziel gesetzt, mit einfachen konstruktiven Mitteln eine Stranggießanlage für Knüppel mit bisher freifallendem Gießstrahl zu schaffen, bei der die Reoxidation des Gießstrahles zwischen Verteiler und Gießspiegel gemindert, die Oberfläche der Knüppel verbessert und die thermischen Verhältnisse sowohl der Strangschale wie der Kokillenhaut verbessert wird.

Die Erfindung erreicht dieses Ziel durch die kennzeichnenden Merkmale des Anspruchs 1. Die Unteransprüche zeigen vorteilhafte Ausgestaltungen der Erfindung.

Erfindungsgemäß wird vorgeschlagen, den Eintrittsquerschnitt der Kokille rund, oval bis polygonal auszugestalten und die wesentliche Verformung des Knüppels erst durch die der Kokille in Gießrichtung nachgeordneten Rollen durchzuführen. Betroffen sind hier Knüppelanlagen mit einem Quadratformat kleiner 160 mm, vorzugsweise unter 100 mm.
Werden bei diesen im wesentlichen quadratischen Formaten beispielsweise Rundkokillen eingesetzt, so wird eine Querschnitts- und Durchmesservergrößerung von 127 % erreicht. In diese bei vorgegebener Querschnittsfläche den Größenumfang aufweisenden Kokilleneintritt wird ein Tauchrohr eingesetzt, das in die Schmelze hineinragt in der Weise, daß dessen Außenkontur äquidistant zur Innenfläche der Kokille angeordnet ist. Auf diese in dem Freiraum zwischen Kokilleninnenwand und Tauchrohraußenmantel befindliche Ringfläche der Schmelze wird Gießpulver aufgebracht.

Das Gießen mit einem Tauchausguß und Gießpulver bei Knüppelanlagen führt neben der Verminderung der Reoxidation des Gießstrahls zwischen Verteiler und Gießspiegel durch den Gießschlackefilm zwischen Strangschale und Kokillenwand zu einem Vergleichmäßigen und stark reduzierten Wärmeübergang. Diese sanfte Kühlung führt zu einer Strangschalenbildung, mit folgenden Vorteilen:
- Die Strangschale nimmt weniger Spannungen auf, die durch starke Temperaturgradienten hervorgerufen werden.
- Die heißere Strangschale schmiegt sich besonders gut an die Kokilleninnenwandung an.
- Die Strangschale selber kann bessere Dehnungen aufnehmen ohne zu reißen.
- Der Schrumpf und damit die Strangschalenbelastung ist wesentlich geringer.

Desweiteren stellt sich eine geringe Hauttemperatur der Kokille und damit eine längere Lebensdauer der Kokille ein. Wird beispielsweise eine Rundkokille mit einem Durchmesser von 102 mm eingesetzt, so besitzt diese Querschnittsfläche den gleichen Umfang wie das Quadratformat eines Knüppels von Quadrat 80 mm.

Durch den relativ großen Durchmesser von 102 mm wird es möglich, ein Tauchrohr mit gleichförmigen Abstand zur Kokillenwand von 20 mm über den gesamten Umfang von 360 Grad im Gießspiegel einzusetzen. Ein solches Tauchrohr kann zum Erreichen gewünschter Standzeiten eine Wandstärke mit für die Gießleistung erforderlichem Innendurchmesser von 20 mm aufweisen. Durch diese hohe Wandstärke ist eine Gießzeit von 8 bis 10 Std. zu erreichen bei gleichzeitig ausreichender Gießschlackenbildung im Gießspiegel, die für die Ausbildung des Schlackenfilms und damit den gesenkten und vergleichmäßigen Wärmestrom in der Kokille verantwortlich ist.

Bei einer möglichen konstanten Gießgeschwindigkeit von z. B. 3 m/min. ist eine Gießschlackenversorgung sichergestellt. Diese steigt sogar mit größer werdender Strangdicke und gleicher Gießgeschwindigkeit an, bedingt durch den größer werdenden Abstand zwischen Tauchrohr und Kokillenwand.

Die Gießwalztechnik eines Rundformates in der Kokille auf ein äquivalentes Quadratformat unterhalb der Kokille führt zu einer Querschnittsverkleinerung von ca. 21 % und damit gleichzeitig zu einer Veränderung der Stranginnenqualität hinsichtlich der:
- Verminderung von Makroseigerung
- Verringerung der Kristall- und damit der Korngröße
- Förderung der globularen Erstarrung bis in den Kem
- Verminderung bis Verhinderung der Kernporösität

Das Rundformat erlaubt, bedingt durch die feinere und gleichförmigere Führung in der Kokille ein Gießen mit hoher Sicherheit, auch bei hoher Gießgeschwindigkeit bis zu 12 m/min, mit den Folgen:
- Verringerung der Durchbruchsrate
- Bei gleichzeitiger Steigerung der Gießgeschwindigkeit

Durch den Einsatz eines Tauchrohres wird der Einsatz einer Verteilerverschlußregelung durch Stopfen oder Schieber möglich. Statt des bei Knüppelanlagen üblichen abzugsgeregelten Stranggießens wird hierdurch die Nichtkonstanz der Gießgeschwindigkeit, die sonst bedingt wird durch die Veränderung der Verteilerdüse während des Gießens, z.B. durch Verstopfung oder Erosion der Düsenöffnung mit den Folgen der nicht gewollten Verringerung bzw. Erhöhung der Gießgeschwindigkeit, vermieden.

Durch den Einsatz der Verteilerverschlußregelung und den Einsatz von Gießpulver wird die Gießleistung, die Gießzeit, die Innenqualität und vor allem die Oberflächenqualität positiv beeinflußt. So neigen die nach der vorgeschlagenen Stranggießanlage gegossenen Knüppel weniger zu Innenrissen, aber auch nicht zu Oberflächenrissen, vorzugsweise Längsrissen und zu Depressionen wie auch zu Strangschalenverwerfungen, z. B. Spießkant.

Neben den aufgeführten Vorteilen kann, bedingt durch die Verminderung der Reoxidatin des Gießstrahles begründet durch den Einsatz des Tauchrohres und des Gießpulvers auch aluminiumberuhigter Stahl gegossen werden.

Ein Beispiel der Erfindung ist in der beigefügten Zeichnung dargelegt. Dabei zeigen die
- Figur 1: Eine Kokille mit einem einteiligen Tauchausguß
- Figur 2: Eine Kokille mit einem zweiteiligen Tauchausguß und einer Pulverzufuhreinrichtung

Die Figur 1 zeigt vom Schmelzenzufuhrgefäß 10 einen Lochstein, in den durch einen Blechmantel 13 ein einteiliges Tauchrohr 31 eingebracht ist. Die Mündung des Tauchrohres 31 taucht in eine mit Schmelze M gefüllte Kokille 41. Zwischen dem Tauchrohraußenmantel 33 und dem Kokillenmantel 42 ist die Schmelzenoberfläche ringförmig ausgebildet.
Die Kokille 41 besitzt Kühlkanäle 43.
Unterhalb der Kokille sind Verformungselemente 71 vorgesehen, hier in Form von Andrückrollen (71 bis 74), wobei im vorliegenden Fall die vierte Andrückrolle nicht dargestellt ist. Mit diesen mindestens vier Verformungselementen (den Andrückrollen 71 bis 74) wird der Strang auf eine Form mit größerer spezifischer Oberfläche zum Querschnitt umgeformt.

Die Figur 2 zeigt ein Schmelzenzufuhrgefäß 10 mit einem Lochstein, in dem ein Einlaufrohr 12 vorgesehen ist, welches ein Blechmantel 13 durchdringt. An der Mündung des Einlaufrohres 12 ist eine obere Halteplatte 14 formschlüssig anbringbar, die über Halteschrauben mit einer unteren Halteplatte 15 verbindbar ist.

Die untere Halteplatte 15 umgreift einen Kragen 32 eines zweiteiligen Tauchrohres 35.

Das Tauchrohr 35 ragt in eine mit Metall M gefüllten Kokille 41.

In der vorliegenden Figur 2 ist der Eintritt des Einlaufrohres 12 durch einen Stopfenverschluß 21 verschließbar.

Oberhalb der Kokille 41 ist ein Pulverbehälter 57 vorgesehen, der mit Pulver P gefüllt ist, welches durch eine Schleuse 58 auf die Oberfläche des sich in der Kokille 41 befindenden Flüssigmetalls M zuführbar ist.

Im vorliegenden Fall wird das Pulver einer Rinne 53 zugeführt, die ein Zahnkranz aufweist, der mit einem Zahnrad 55 kämmt, welches über einen Motor 56 angetrieben wird. Die das Tauchrohr30 umgreifende Rinne 53 besitzt einen im Boden der Rinne 53 angeordneten Rüssel 52, der bis dicht über das auf dem Metall M schwimmende Pulver P ragt.

Die Drehbewegung des Motors 56, die Einfluß auf die Winkelstellung des Rüssels 52 innerhalb der Kokille nimmt und die Pulvermenge P, die von dem Schleusenantrieb 59 bewirkt wird, wird von einer Meß- und Regeleinrichtung 63 ausgelöst, die über Steuerleitungen 64, 65 mit den Antrieben 56, 59 verbunden sind. Die Meß- und Regeleinrichtung 63 ist meßtechnisch über eine Meßleitung 62 mit einem an der Kokille 41 angeordneten Thermoelement 61 verbunden.

Durch den Kontakt der flüssigen Schmelze M mit der Innenwand 42 der Kokille bildet sich die Strangschale E. Zwischen der Strangschale E und der Kokilleninnenwandung 42 befindet sich die zur Schmierung vorgesehene Schlacke S.

### Positionsliste

### Schmelzenzufuhrgefäß

- 11: Lochstein
- 12: Einlaufrohr
- 13: Blechmantel
- 14: Obere Halteplatte
- 15: Untere Halteplatte
- 16: Halteschrauben

### Verschlußelement

- 21: Stopfenverschluß

### Schmelzenzufuhrelement

- 31: einteiliges Tauchrohr
- 32: Kragen
- 33: Tauchrohr Außenmantel
- 34: Außenkante
- 35: zweiteiliges Tauchrohr

### Kokilleneinrichtung

- 41: Kokille
- 42: Kokilleninnenmantel
- 43: Kühlkanäle

### Pulverzufuhreinrichtung

- 51: Zufuhrrohr
- 52: Rüssel
- 53: Rinne
- 54: Zahnkranz
- 55: Zahnrad
- 56: Motor
- 57: Pulverbehälter
- 58: Schleuse
- 59: Schleusenantrieb

- 61: Thermoelement
- 62: Meßleitung
- 63: Meß- und Regeleinrichtung
- 64: Steuerleitung 59
- 65: Steuerleitung 56

### Verformungseinrichtung

- 71 bis 74: Verformungselemente / Andrückrollen

- a: Kantenlänge des quadratischen Knüppels
- b: Distanz
- E: Schale
- s: Schlacke
- M: Schmelze
- P: Pulver

## Patentansprüche

1. Stranggießanlage für Knüppel, mit einem Schmelzenzufuhrgefäß, von dem die Schmelze einer stationär angeordneten Kokille zugeführt wird, sowie der Kokille in Gießrichtung nachgeordneten Rollen, die den Strang bis zu seiner Durcherstarrung durch auf den Strang verformend einwirkende Stützmittel in seiner Querschnittsfläche derart reduzieren, dass unter Beibehaltung seiner Umfangslänge der Strang zu einer polygonalen Querschnittsform mit minimal vier Ecken verformt wird, wobei
die Querschnittsfläche mindestens im Eintrittsbereich der Kokille (41) eine polygonale, ovale bis kreisrunde Kontur aufweist,
der Umfang dieser Querschnittsfläche kleiner 640 mm ist, entsprechend einem Quadratformat eines Knüppels mit einer Kantenlänge a < 160 mm,
in die Kokille (41) ein mit dem Schmelzenzufuhrgefäß (10) verbundenes Tauchrohr (31 oder 35) hineinragt, dessen Außenkanten (34) äquidistant zur Innenfläche der Kokille (41) ausgestaltet ist, und wobei Zufuhrelemente (51, 52) vorgesehen sind, mit denen Gießpulver (B) auf die zwischen Kokilleninnen- (42) und Tauchrohraußenmantel (33) des Tauchrohres (31 oder 35) befindliche Ringfläche der Schmelze (M) aufbringbar ist.

2. Stranggießanlage nach Anspruch 1,
**dadurch gekennzeichnet,**
**dass** die Querschnittsfläche des Tauchrohres (31 oder 35) sowie die Innenfläche der Kokille (41) eine Größe besitzen, mit der Gießgeschwindigkeiten von bis zu 12 m/min erreicht werden.

3. Stranggießanlage nach einem der vorstehenden Ansprüche,
**dadurch gekennzeichnet,**
**dass** der Außendurchmesser des Tauchrohres (33 oder 35) so gewählt wird, dass die Distanz Kokilleninnen- (42) zu Tauchrohraußenmantel (33) b = 0,25 - 0,4 x a beträgt, mit a = Kantenlänge des durcherstarrten Knüppels in mm.

4. Stranggießanlage nach einem der vorbenannten Ansprüche,
**dadurch gekennzeichnet,**
**dass** das Tauchrohr (31 oder 35) durch ein Verschlußelement (21) verschließbar ist, beispielsweise ein Stopfen oder ein Schieber.

5. Stranggießanlage nach Anspruch 1,
**dadurch gekennzeichnet,**
**dass** als Zufuhrelemente mindestens ein an einer Rinne (53) angeordneter Rüssel (52) vorgesehen ist, der mit der Rinne im Kreis bewegbar zu einer beliebigen Stelle oberhalb der Ringfläche der in der Kokille (41) befindlichen Schmelze (M) führbar ist.

6. Stranggießanlage nach Anspruch 5,
**dadurch gekennzeichnet,**
**dass** zur Bewegung der Rinne (53) ein Motor (56) vorgesehen ist, der mit Thermoelementen (61) zum Erfassen der Oberflächentemperatur der Strangschale (E) in Verbindung steht.

7. Stranggießanlage nach einem der Ansprüche 1 bis 6,
**dadurch gekennzeichnet,**
**dass** in Gießrichtung nach der Kokille mindestens vier Verformungselemente, beispielsweise Andrückrollen (71) vorgesehen sind, die in der Weise zueinander angeordnet sind, dass der Strang auf eine Form mit größerer spezifischer Oberfläche zum Querschnitt umgeformt wird.

8. Stranggießanlage nach einem der vorstehenden Ansprüche zum Vergießen von Stahl.

## Claims

1. Continuous casting installation for billets, having a melt supply vessel from which the melt is supplied to a mould, which is disposed in a stationary manner, and rollers which are disposed after the mould in the casting direction, which rollers reduce the billet in its cross-sectional area until its solidification by support means which have a deforming effect on the billet in such a manner that, while maintaining its circumferential length, the billet is deformed into a polygonal cross-sectional configuration with a minimum of four corners,
the cross-sectional area having a polygonal, oval to circular contour at least in the entry region of the mould (41),
the circumference of this cross-sectional area being smaller than 640 mm, corresponding to a square format of a billet with an edge length a < 160 mm, a submerged tube (31 or 35), which is connected to the melt supply vessel (10), protruding into the mould (41), the external edges (34) of which submerged tube are configured to be equidistant from the internal surface of the mould (41), and supply elements (51, 52) being provided, by means of which casting powder (B) can be deposited on the ring surface of the melt (M), which is located between a mould internal casing (42) and a submerged tube external casing (33) of the submerged tube (31 or 35).

2. Continuous casting installation according to claim 1,
**characterised in that**
the cross-sectional area of the submerged tube (31 or 35) and the internal surface of the mould (41) have a dimension with which casting rates of up to 12 m/min are achieved.

3. Continuous casting installation according to one of the preceding claims,
**characterised in that**
the external diameter of the submerged tube (33 or 35) is chosen such that the distance of the mould internal casing (42) from the submerged tube external casing (33) is b = 0.25 - 0.4 x a, with a = the edge length of the solidified billet in mm.

4. Continuous casting installation according to one of the previously mentioned claims,
**characterised in that**
the submerged tube (31 or 35) is closable by a closure element (21), for example a stopper or a slide.

5. Continuous casting installation according to claim 1,
**characterised in that**
at least one blow pipe (52), which is disposed on a casting gutter (53), is provided as supply elements, which blow pipe can be guided with the casting gutter, moveably in a circle, to any position above the ring surface of the melt (M) located in the mould (41).

6. Continuous casting installation according to claim 5,
**characterised in that**
a motor (56) is provided in order to move the casting gutter (53), which motor communicates with thermoelements (61) in order to detect the surface temperature of the billet shell (E).

7. Continuous casting installation according to one of the claims 1 to 6,
**characterised in that**
at least four deforming elements, for example pressure rollers (71), are provided in the casting direction after the mould, which pressure rollers are disposed in such a manner relative to each other that the billet is formed into a configuration with a greater specific surface for the cross-section.

8. Continuous casting installation according to one of the preceding claims for casting steel.

## Revendications

1. Installation de coulée continue pour des billettes, comportant un récipient d'amenée de matière en fusion, duquel la matière en fusion est amenée à une coquille agencée de façon fixe, ainsi que des rouleaux disposés en aval, dans la direction de coulée, de la coquille, qui réduisent la surface de section transversale de la barre jusqu'à sa solidification par des moyens d'appui agissant en déformant la barre, de sorte que, en conservant sa longueur circonférentielle, la barre est déformée en une forme de section transversale polygonale ayant au moins quatre coins, la surface de section transversale présentant, au moins dans la zone d'entrée de la coquille (41), un contour polygonal, ovale à circulaire, la circonférence de cette surface de section transversale étant inférieure à 640 mm, de façon correspondant à un format carré d'une billette ayant une longueur de côté a < 160 mm, un tube plongeur (31 ou 35) relié au récipient d'amenée de matière en fusion (10) pénétrant dans la coquille (41), dont les bords externes (34) sont équidistants par rapport à la surface interne de la coquille (41), et des éléments d'amenée (51, 52) étant prévus, grâce auxquels de la poudre de coulée (B) peut être appliquée sur la surface annulaire de la matière en fusion (M) se trouvant entre l'enveloppe interne de la coquille (42) et l'enveloppe externe (33) du tube plongeur (31 ou 35).

2. Installation de coulée continue selon la revendication 1,
**caractérisée en ce que** la surface de section transversale du tube plongeur (31 ou 35), ainsi que la surface interne de la coquille (41) présentent une taille grâce à laquelle des vitesses de coulée de jusqu'à 12 m/mn sont atteintes.

3. Installation de coulée continue selon une des revendications précédentes,
**caractérisée en ce que** le diamètre externe du tube plongeur (33 ou 35) est choisi de sorte que la distance, enveloppe interne de coquille (42) à enveloppe externe (33) du tube plongeur, vaut b = 0,25 - 0,4 x a, avec a = longueur du côté de la billette solidifiée en mm.

4. Installation de coulée continue selon une des revendications précitées,
**caractérisée en ce que** le tube plongeur (31 ou 35) peut être fermé par un élément de fermeture (21), par exemple un bouchon ou un coulisseau.

5. Installation de coulée continue selon la revendication 1,
**caractérisée en ce que**, comme éléments d'amenée, il est prévu au moins une embouchure (52) agencée sur une goulotte (53), qui, en pouvant être déplacée de façon circulaire avec la goulotte, peut être guidée en un endroit quelconque au-dessus de la surface annulaire de la matière en fusion (M) se trouvant dans la coquille (41).

6. Installation de coulée continue selon la revendication 5,
**caractérisée en ce que**, pour déplacer la goulotte (53), il est prévu un moteur (56) qui est relié à des éléments thermiques (61) pour détecter la température de surface de la coque de barre (E).

7. Installation de coulée continue selon une des revendications 1 à 6,
**caractérisée en ce que**, dans la direction de coulée après la coquille, sont prévus au moins quatre éléments de déformation, par exemple des rouleaux de pressage (71), qui sont agencés les uns par rapport aux autres de façon que la barre soit déformée en une forme de plus grande surface spécifique en section transversale.

8. Installation de coulée continue selon une des revendications précédentes pour couler de l'acier.
